# EUROPÄISCHE PATENTSCHRIFT

(11) **EP 1 604 084 B1**
(45) Veröffentlichungstag und Bekanntmachung des Hinweises auf die Patenterteilung: **02.11.2006**
(21) Anmeldenummer: 04705775.7
(22) Anmeldetag: 28.01.2004
(51) Int. Cl.: E05B 17/00

(54) **SCHLOSS**
LOCK
SERRURE

(30) Priorität: 12.02.2003 DE 10305697
(43) Veröffentlichungstag der Anmeldung: 14.12.2005
(73) Patentinhaber: KARL SIMON GmbH & Co. KG, 78733 Aichhalden (DE)
(72) Erfinder: BANTLE, Ulrich, 72186 Empfingen (DE)
(74) Vertreter: Fleck, Hermann-Joseph
(86) Internationale Anmeldenummer: PCT/EP2004/000716
(87) Internationale Veröffentlichungsnummer: WO 2004/072417

(56) Entgegenhaltungen:
- DE-A- 4 408 910
- DE-A- 19 502 697
- DE-A- 19 604 350
- DE-C- 4 413 514
- US-B1- 6 425 275

## Beschreibung

Die Erfindung betrifft ein Schloss mit einem Riegel, der mittels Betätigung eines Schließteils von einem Betätigungselement zwischen einer Öffnungs- und einer Schließstellung verstellbar ist, wobei dem Betätigungselement ein Arretierstück zugeordnet ist, das das Betätigungselement in der Schließstellung blockiert, und wobei das Arretierstück zwischen einer Blockierstellung und einer Entriegelungsstellung hin und her bewegbar ist, wobei das Betätigungselement in der Entriegelungsstellung freigegeben ist.

Bei einem solchen Schloss kann der Riegel mit dem Schließteil in die Schließstellung überführt werden. Bei einer Vielzahl von Schlössern dieser Art ist das Schließteil ein Schlüssel, der in der Schließstellung abgezogen werden kann.

Das Schloss ist dann sicher verriegelt. Es gibt auch Schlösser, bei denen das Schließteil ein als am Betätigungselement des Schlosses drehfest montierter Griff ausgebildet ist. Dieser lässt sich in der Schließstellung nicht abziehen. Die sichere Blockade des Schlosses in der Schließstellung erfolgt unter Verwendung eines Arretiermechanismus. Dieser weist ein Arretierstück auf, das in der Schließstellung das Betätigungselement hält.

Derartige Schlösser können beispielsweise als Codeschlösser in Spintanlagen verwendet werden. Nur kann es vorkommen, dass bei einem Vandalismus geführten Schlosseingriff das Schließteil gewaltsam in der verriegelten Stellung betätigt wird. Beispielsweise kann am Schließteil eine Rohrzange angesetzt werden. Dann bricht ein Bauteil des Schlosses. Abhängig von der Bruchstelle kann es sogar vorkommen, dass die Sperrfunktion des Schlosses aufgehoben wird.

Es ist Aufgabe der Erfindung, ein Schloss der eingangs erwähnten Art zu schaffen, dass eine hohe Sicherheit gegen Vandalismus gewährleistet ist.

Diese Aufgabe wird dadurch gelöst, dass das Schließteil mittels einer Überlastsicherung drehfest an das Betätigungselement angekoppelt ist und dass die Überlastsicherung die drehfeste Verbindung zwischen dem Betätigungselement und dem Schließteil bei Überschreiten einer vorgegebenen oder vorgebbaren Belastung freigibt.

Das erfindungsgemäße Schloss erlaubt eine Überführung des Schließteils zwischen der Öffnungs- und der Schließstellung in üblicher Weise. Wenn nun aber, abweichend von der üblichen Bedienfunktion, ein gewaltsamer Eingriff auf das Schließteil vorliegt, so wird die drehfeste Verbindung zwischen dem Betätigungselement und dem Schließteil mittels der Überlastsicherung aufgehoben. Dabei wird kein für die Sicherheitsfunktion des Schlosses benötigtes Bauteil beschädigt und die Verriegelungsfunktion des Schlosses bleibt aufrecht er-halten.

Gemäß einer bevorzugten Ausgestaltungsvariante der Erfindung kann vorgese-hen sein, dass das Schließteil und das Betätigungselement miteinander zusammenwirkend je mindestens einen Rastansatz und eine Rastaufnahme aufweisen, und dass der Rastansatz federvorgespannt in der Rastaufnahme aufgenommen ist. Bei dieser Anordnung wird mit dem Rastansatz und der Rastaufnahme eine Verbindung des Schließteils mit dem Betätigungselement im nor-malen Bedienablauf aufrecht erhalten. Wenn nun unzulässige Kräfte wirken, wird der Rastansatz gegenüber der Patentaufnahme ausgelenkt. Diese Gestal-tung verhindert auf einfache Weise, dass bei Auslösen der Überlastsicherung ein Schlossbauteil zerstört wird.

Hierbei kann insbesondere vorgesehen sein, dass die Rastaufnahme eine in Betätigungsrichtung des Schließteils geneigte Auflaufschräge aufweist, an der der Rastansatz bei Erreichen der Überlastgrenze mit einer Formfläche aufläuft.

Über den Neigungswinkel der Auflaufschräge lässt sich dabei die erforderliche Auslösekraft der Überlastsicherung dimensionieren.

Wenn vorgesehen ist, dass die die Rastaufnahme bildende Vertiefung sowie in als auch entgegen der Betätigungsrichtung mit einer Auflaufschräge versehen ist, dann spricht die Überlastsicherung sowohl bei unzulässiger Betätigung des Schließteils im Schließ- als auch in Öffnungsrichtung an.

Eine mögliche Erfindungsausgestaltung kann dergestalt sein, dass das Schließ-teil mit dem Betätigungselement über eine in Richtung der Rotationsachse des Betätigungselementes axial verstellbare Drehlagerung gekoppelt ist, und dass mittels einer Feder eine in Richtung der Rotationsrichtung wirkende Vorspann-kraft aufgebracht ist, die das Betätigungselement an dem Schließteil andrückt.

Wenn bei einem solchen Schloss die Überlastsicherung auslöst, dann wird zunächst die in Umfangsrichtung blockierende Verbindung zwischen dem Betätigungselement und dem Schließteil gelöst. Wenn nun das Schloss wieder in den Bedienzustand überführt werden soll, so muss das Schließteil lediglich in der Drehlagerung weitergedreht werden. Die Bedienung eines solchen Schlosses ist somit besonders einfach gelöst.

Eine stabile und technisch einfach aufgebaute Schlossgestaltung ergibt sich dann, wenn vorgesehen ist, dass das Betätigungselement einen Ansatz auf-weist, der an einem Lageransatz des Schlossgehäuses drehbar gelagert ist, dass der Ansatz einen Durchbruch aufweist, der sich in Richtung der Drehachse er-streckt und in den das Schließteil mit einem Steckansatz eingesetzt ist, dass der Steckansatz fluchtend zur Drehachse eine Gewindeaufnahme aufweist, dass auf den Steckansatz die Feder aufgeschoben ist, die sich einseitig gegenüber dem Betätigungselement abstützt und dass die Feder mittels eines in der Gewindeaufnahme gehaltenen Befestigungselementes vorgespannt an dem Steckansatz gehalten ist.

Ein erfindungsgemäßes Schloss kann auch dadurch gekennzeichnet sein, dass das Betätigungselement mit einem Lager am Schlossgehäuse drehbar gelagert ist, dass das Lager wenigstens eine in Richtung der Drehachse des Lagers eingetiefte Vertiefung aufweist, die die Rastaufnahme bildet und dass das Schließteil einen auf der Rastaufnahme ausrichtbaren, angeformten Stegab-schnitt aufweist, der den Rastansatz bildet. Bei dieser Anordnung ergibt sich insbesondere für die Gestaltung der Überlastsicherung ein geringer Teile-aufwand.

Die Erfindung wird im Folgenden anhand eines in den Zeichnungen dargestellten Ausführungsbeispiels näher erläutert. Es zeigen:
- Fig. 1: in Seitenansicht und im Vollschnitt ein Schloss,
- Fig. 2: eine verkleinerte Ansicht der Darstellung gemäß Fig. 1 in einer geänderten Betriebsstellung und
- Fig. 3: das Schloss gemäß Fig. 1 bei geöffnetem Schlossgehäuse in Draufsicht.

In Fig. 1 ist ein Schloss mit einem Schlossgehäuse 10 gezeigt. Das Schlossgehäuse weist einen Boden 11 und vier von diesem aufsteigenden Wände auf. Die offene Seite des Schlossgehäuses ist mit einem Deckel 15 abgedeckt.

Innerhalb des Schlossgehäuses ist ein Hubmagnet 20 angeordnet. Dieser weist ein linear verstellbares Stellglied 21 auf. An dem dem Hubmagnet 20 abgewandten Ende besitzt das Stellglied 21 ein Arretierstück 22. Das Stellglied 21 ist als Stößel ausgebildet und in einer Führung 14 des Schlossgehäuses lienar verschiebbar gelagert.

Im Bereich des Bodens 11 weist das Schlossgehäuse 10 einen Lageransatz 13 auf. Der Lageransatz 13 nimmt ein Betätigungselement 30 drehbar auf. Das Betätigungselement 30 besitzt ein Basisteil, an den ein Betätigungsansatz 31 einteilig angeformt ist.

Fig. 2 zeigt, dass der Betätigungsansatz 31 in eine Steuerkurve 51 eines Riegels 50 eingreift. Der Riegel 50 ist in dem Schlossgehäuse 10 linear verschiebbar gehalten. Der Riegel 50 besitzt eine Riegelzunge, die im Schließzustand des Schlosses aus einer seitlichen Öffnung 16 des Schlossgehäuses herausgefahren ist. In der Öffnungsstellung des Schlosses ist der Riegel 50 in das Schloss-gehäuse 10 eingefahren. Die Verschiebung des Riegels 50 wird durch das Betätigungselement 30 und mit dem Betätigungsansatz 31 gesteuert. Infolge einer Verdrehung des Betätigungselementes 30 gleitet der Betätigungsansatz 31 auf der Steuerkurve 51 auf und bewirkt so den Riegelversatz.

Das Betätigungselement 30 trägt einen zylindrischen Ansatz 32, der mit dem Lageransatz 13 des Schlossgehäuses 10 eine Drehlagerung bildet. Weiterhin besitzt das Betätigungselement 30 einen zylindrischen Vorsprung, der ein Lager 35 bildet. Dieses ist in einem Durchbruch des Deckels 15 aufgenommen.

In das Betätigungselement 31 ist im Bereich des Lagers 35 eine Griffaufnahme 33 eingebracht. Die Griffaufnahme 33 ist als zylindrische Bohrung ausgebildet. In die Griffaufnahme 33 ist ein Schließteil 40 mit einem bolzenförmigen Steckansatz 41 eingesteckt. Der Steckansatz 41 und die Griffaufnahme 33 bilden eine Drehlagerung. Wie die Fig. 1 erkennen lässt, weist der Steckansatz 41 einen durchmesserverringerten Bereich auf. Dieser erstreckt sich in eine Boh-rung des Betätigungselementes 30 hinein.

Auf den verjüngten Bereich des Steckansatzes 41 ist eine Feder 45 aufgeschoben. Die Feder 45 stützt sich mit ihrem einen Ende auf einer durchmesserverjüngten Einziehung der Griffaufnahme 33 b. Zur Aufbringung einer Federvorspannung ist das andere Ende der Feder 45 mit einer Schraube (Befestigungselement 44) abgestützt. Die Schraube ist in eine Gewindeaufnahme 43 des Schließteils 40 eingebracht. Über die Einschraubtiefe lässt sich der Grad der Vorspannung einstellen. Die Schraube lässt sich durch eine Aufnahme 12 des Lageransatzes 13 hindurch einführen und in die Gewindeaufnahme 43 einschrauben. Über die Schraube wird auch das Betätigungselement 30 und das Schließteil 40 gesichert. Das Schließteil 40 ist mit zwei Rastansätzen 42 versehen, von denen einer in Fig. 1 kenntlich gemacht wird. Die Rastansätze 42 sind einander diametral gegenüberliegend an den Steckansatz 41 angeformt. Die Rastansätze 42 sind in der Betriebsstellung des Schlosses in Rastaufnahmen 34.1 des Betätigungselementes 30 eingesetzt. Die Rastaufnahmen 34.1 sind als Vertiefungen ausgebildet und in das Lager 35 eingebracht.

Wie die Fig. 2 erkennen lässt, weisen die Rastaufnahmen 34.1 in Umfangsrichtung je eine Auflaufschräge auf.

Während des normalen Betriebsablaufes sind die Rastansätze 42 in die Rastaufnahmen 34.1 eingesetzt und bilden so eine Überlastsicherung. In dieser Stellung ist das Schließteil 40 drehfest mit dem Betätigungselement 30 verbunden.

Infolge einer Drehung des Schließteils 40 kann das Betätigungselement 30 montiert und der Riegel 50 im Schlossgehäuse verschoben werden.

In der in Fig. 1 gezeigten Schließstellung wird das Betätigungselement 30 mit dem Arretierstück 22 gesichert. Dabei greift das Arretierstück 22 in eine Aus-nehmung 36 der äußeren Mantelfläche des Ansatzes 32. Damit ist das Betäti-gungselement 30 in Umfangsrichtung formschlüssig gehalten.

Wenn in der Schließstellung das Stellglied 40 gewaltsam betätigt wird, so glei-tet der Rastansatz 42 auf der Auflaufschräge der Rastaufnahme 34.1 auf. Die Überlastsicherung 34 löst aus. Das Schließteil 40 wird dabei ein Stück weit axial gegenüber dem Betätigungselement 30 versetzt. Die Feder 45 wird dann kompromiert.

Fig. 2 zeigt die Überlastsicherung 34 im ausgelösten Zsutand. Wenn nun das Schließteil 40 weitergedreht wird, gleitet der Rastansatz über eine Gleitfläche des Lagers 35, bis er in die nächste Rastaufnahme 34.1 fällt. Das Schloss liegt wieder in seiner Betriebsstellung vor.

Nur der Vollständigkeit halber sei an dieser Stelle erwähnt, dass die Überlastsicherung 34 auch in der Öffnungstellung des Schlosses wirksam ist.

## Patentansprüche

1. Schloss mit einem Riegel (50), der mittels Betätigung eines Schließteils (40) von einem Betätigungselement (30) zwischen einer Öffnungs- und einer Schließstellung verstellbar ist, wobei dem Betätigungselement (30) ein Arretierstück (22) zugeordnet ist, das das Betätigungselement (30) in der Schließstellung blockiert, und wobei das Arretierstück (22) zwischen einer Blockierstellung und einer Entriegelungsstellung hin und her be-wegbar ist, wobei das Betätigungselement (30) in der Entriegelungs-stellung freigegeben ist,
**dadurch gekennzeichnet,**
**dass** das Schließteil (40) mittels einer Überlastsicherung (34) drehfest an das Betätigungselement (30) angekoppelt ist und
**dass** die Überlastsicherung (34) die drehfeste Verbindung zwischen dem Betätigungselement (30) und dem Schließteil (40) bei Überschreiten einer vorgegebenen oder vorgebbaren Belastung freigibt.

2. Schloss nach Anspruch 1,
**dadurch gekennzeichnet,**
**dass** das Schließteil (40) und das Betätigungselement (30) miteinander zusammenwirkend je mindestens einen Rastansatz (42) und eine Rastaufnahme (34.1) aufweisen, und
**dass** der Rastansatz (42) federvorgespannt in der Rastaufnahme (34.1) aufgenommen ist.

3. Schloss nach Anspruch 2,
**dadurch gekennzeichnet,**
**dass** die Rastaufnahme (34.1) eine in Betätigungsrichtung des Schließ-teils (40) geneigte Auflaufschräge aufweist, an der der Rastansatz (42) bei Erreichen der Überlastgrenze mit einer Formfläche aufläuft.

4. Schloss nach Anspruch 3,
**dadurch gekennzeichnet,**
**dass** die die Rastaufnahme (34.1) bildende Vertiefung sowie in als auch entgegen der Betätigungsrichtung mit einer Auflaufschräge versehen ist.

5. Schloss nach einem der Ansprüche 1 bis 4,
**dadurch gekennzeichnet,**
**dass** das Schließteil (40) mit dem Betätigungselement (30) über eine in Richtung der Rotationsachse des Betätigungselementes (30) axial verstellbare Drehlagerung gekoppelt ist, und
**dass** mittels einer Feder (49) eine in Richtung der Rotationsrichtung wirkende Vorspannkraft aufgebracht ist, die das Betätigungselement (30) an dem Schließteil (40) andrückt.

6. Schloss nach einem der Ansprüche 1 bis 5,
**dadurch gekennzeichnet,**
**dass** das Betätigungselement (30) einen Ansatz (32) aufweist, der an einem Lageransatz (15) des Schlossgehäuses drehbar gelagert ist,
**dass** der Ansatz (32) einen Durchbruch aufweist, der sich in Richtung der Drehachse erstreckt und in den das Schließteil (40) mit einem Steck-ansatz (41) eingesetzt ist,
**dass** der Steckansatz (41) fluchtend zur Drehachse eine Gewindeauf-nahme (43) aufweist,
**dass** auf den Steckansatz (41) die Feder (45) aufgeschoben ist, die sich einseitig gegenüber dem Betätigungselement (30) abstützt und
**dass** die Feder (45) mittels eines in der Gewindeaufnahme (43) gehal-tenen Befestigungselementes (30) vorgespannt an dem Steckansatz (41) gehalten ist.

7. Schloss nach einem der Ansprüche 1 bis 6,
**dadurch gekennzeichnet,**
**dass** das Betätigungselement (30) mit einem Lager (35) am Schlossge-häuse (10) drehbar gelagert ist,
**dass** das Lager (35) wenigstens eine in Richtung der Drehachse des Lagers (35) eingetiefte Vertiefung aufweist, die die Rastaufnahme (34.1) bildet und
**dass** das Schließteil (40) einen auf der Rastaufnahme (34.1) ausricht-baren, angeformten Stegabschnitt aufweist, der den Rastansatz (42) bildet.

8. Schloss nach einem der Ansprüche 1 bis 7,
**dadurch gekennzeichnet,**
**dass** das Arretierstück (22) mittels eines Hubmagneten (20) verstellbar ist.

9. Schloss nach einem der Ansprüche 1 bis 8,
**dadurch gekennzeichnet,**
**dass** die Überlastsicherung eine form- und reibschlüssige Verbindung zwischen dem Schließteil (40) und dem Betätigungselement (30) her-stellt.

## Claims

1. Lock having a bolt (50) which is adjustable between an opening and a closing position by actuation of a locking part (40) by an actuating element (30), wherein to the actuating element (30) there is assigned a detent piece (22), which blocks the actuating element (30) in the closing position, and wherein the detent piece (22) can be moved to and fro between a blocking position and an unlocking position, in the unlocking position the actuating element (30) being released, **characterized in that** the locking part (40) is coupled by means of a load-limiting device (34) in a rotationally secure manner to the actuating element (30), and **in that** the load-limiting device (34) releases the rotationally secure connection between the actuating element (30) and the locking part (40) whenever a predefined or predefinable load is exceeded.

2. Lock according to Claim 1, **characterized in that** the mutually interacting locking part (40) and actuating element (30) each have a latching lug (42) and a latching fixture (34.1), and **in that** the latching lug (42) is accommodated in the latching fixture (34.1) under spring pre-tension.

3. Lock according to Claim 2, **characterized in that** the latching fixture (34.1) has a run-up slope which is inclined in the actuation direction of the locking part (40) and on which the latching lug (42) runs up with a shaped face when the overload limit is reached.

4. Lock according to Claim 3, **characterized in that** the depression forming the latching fixture (34.1) is provided with a run-up slope both in and counter to the actuation direction.

5. Lock according to one of Claims 1 to 4, **characterized in that** the locking part (40) is coupled with the actuating element (30) via a pivot bearing which is axially adjustable in the direction of the rotation axis of the actuating element (30), and **in that** by means of a spring (49) a pre-tensioning force is applied, which acts in the direction of the rotation direction and presses the actuating element (30) against the locking part (40).

6. Lock according to one of Claims 1 to 5, **characterized in that** the actuating element (30) has a lug (32), which is rotatably mounted on a bearing lug (15) of the lock housing, **in that** the lug (32) has an aperture, which extends in the direction of the rotation axis and in which the locking part (40) is inserted with a plug-in lug (41), **in that** the plug-in lug (41) has, aligned with the rotation axis, a threaded fixture (43), **in that** slipped onto the plug-in lug (41) is the spring (45), which is supported on one side against the actuating element (30), and **in that** the spring (45) is held pre-tensioned against the plug-in lug (41) by means of an actuating element (30) held in the threaded fixture (43).

7. Lock according to one of Claims 1 to 6, **characterized in that** the actuating element (30) is rotatably mounted on the lock housing (10) with a bearing (35), **in that** the bearing (35) has at least one depression, which is recessed in the direction of the rotation axis of the bearing (35) and forms the latching fixture (34.1), and **in that** the locking part (40) has a formed-on web portion which can be orientated on the latching fixture (34.1) and forms the latching lug (42).

8. Lock according to one of Claims 1 to 7, **characterized in that** the detent piece (22) is adjustable by means of a lifting magnet (20).

9. Lock according to one of Claims 1 to 8, **characterized in that** the load-limiting device establishes a positive-locking and frictional connection between the locking part (40) and the actuating element (30).

## Revendications

1. Serrure comportant un pêne (50), qui peut être réglé au moyen de l'actionnement d'une pièce de fermeture (40) par un élément d'actionnement (30) entre une position d'ouverture et une position de fermeture, moyennant quoi une pièce d'arrêt (22) est coordonnée à l'élément d'actionnement (30), laquelle bloque l'élément d'actionnement (30) à la position de fermeture et moyennant quoi la pièce d'arrêt (22) est déplaçable d'avant en arrière entre une position de blocage et une position de déverrouillage, moyennant quoi l'élément d'actionnement (30) est débloqué à la position de déverrouillage,
**caractérisée en ce que**
la pièce de fermeture (40) est couplée de manière solidaire en rotation à l'élément d'actionnement (30) au moyen d'un cran de sûreté en cas de surcharge (34) et
**en ce que** le cran de sûreté en cas de surcharge (34) libère la liaison solidaire en rotation entre l'élément d'actionnement (30) et la pièce de fermeture (40) lorsque une charge prédéterminée ou prédéterminable est dépassée.

2. Serrure selon la revendication 1,
**caractérisée en ce que**
la pièce de fermeture (40) et l'élément d'actionnement (30) présentent chacun en coopération mutuelle au moins un prolongement de verrouillage (42) et un logement de verrouillage (34.1) et
**en ce que** le prolongement de verrouillage (42) est logé d'une manière pré-tensionnée par ressort dans le logement de verrouillage (34,1).

3. Serrure selon la revendication 2,
**caractérisée en ce que**
le logement de verrouillage (34.1) présente un biseau de butée incliné dans le sens d'actionnement de la pièce de fermeture (40), sur lequel le prolongement de verrouillage (42) bute par une surface moulée lorsque la limite de surcharge est atteinte.

4. Serrure selon la revendication 3,
**caractérisée en ce que**
la cavité formant le logement de verrouillage (34.1) est pourvue d'un biseau de butée dans ainsi que dans le sens contraire de la direction d'actionnement.

5. Serrure selon l'une des revendications 1 à 4,
**caractérisée en ce que**
la pièce de fermeture (40) est couplée à l'élément d'actionnement (30) par l'intermédiaire d'un palier rotatif réglable axialement dans le sens de l'axe de rotation de l'élément d'actionnement (30), et **en ce que**,
au moyen d'un ressort (49), une force de pré-tension agissant dans le sens de rotation est appliquée, laquelle presse l'élément d'actionnement (30) sur la pièce de fermeture (40).

6. Serrure selon l'une des revendications 1 à 5,
**caractérisée en ce que**
l'élément d'actionnement (30) présente un prolongement (32), qui est positionné de manière rotative sur un prolongement de palier (15) du logement de serrure,
**en ce que** le prolongement (32) présente une percée, qui s'étend dans le sens de l'axe de rotation et dans laquelle la pièce de fermeture (40) est placée par un prolongement d'enfichage (41),
**en ce que** le prolongement d'enfichage (41) présente un logement de pas de vis (43) s'alignant sur l'axe de rotation,
**en ce que** le ressort (45), qui s'appuie d'un côté contre l'élément d'actionnement (30), est engagé par poussée sur le prolongement d'enfichage (41) et
**en ce que** le ressort (45) est maintenu de manière pré-tensionnée sur le prolongement d'enfichage (41) au moyen d'un élément de fixation (30) maintenu dans le logement de pas de vis (43).

7. Serrure selon l'une des revendications 1 à 6,
**caractérisée en ce que**
l'élément d'actionnement (30) est positionné de manière rotative par un palier (35) sur le logement de serrure (10),
**en ce que** le palier (35) présente au moins une cavité creusée dans le sens de l'axe de rotation du palier (35), laquelle forme le logement de verrouillage (34.1) et
**en ce que** la pièce de fermeture (40) présente une portion de rebord façonnée, orientable sur le logement de verrouillage (34.1), laquelle portion de rebord forme le prolongement de verrouillage (42).

8. Serrure selon l'une des revendications 1 à 7,
**caractérisée en ce que**
la pièce d'arrêt (22) peut être réglée au moyen d'un aimant de levage (20).

9. Serrure selon l'une des revendications 1 à 8,
**caractérisée en ce que**
le cran de sûreté en cas de surcharge produit une liaison par conjonction de forme et par friction entre la pièce de fermeture (40) et l'élément d'actionnement (30).
